# FASCICULE DE BREVET EUROPEEN

(11) **EP 0 693 319 B1**
(45) Date de publication et mention de la délivrance du brevet: **09.06.1999**
(21) Numéro de dépôt: 95410070.7
(22) Date de dépôt: 11.07.1995
(51) Int. Cl.: B05B 5/16, B05B 9/04

(54) **Dispositif de projection comprenant un réservoir de produit de revêtement et procédé de nettoyage ou de remplissage d'un tel réservoir**
Sprühvorrichtung mit einem Farbaufnahmebehälter und Verfahren zum Reinigen und Einfüllen eines derartigen Behälters
Spraying device comprising a container for a coating material and method for cleaning and filling such a container

(30) Priorité: 13.07.1994 FR 9408930
(43) Date de publication de la demande: 24.01.1996
(73) Titulaire: SAMES S.A., F-38243 Meylan Cédex (FR)
(72) Inventeur: Thome, Caryl, F-38120 Saint Egrève (FR); Merabet, Djamel, F-38000 Grenoble (FR)
(74) Mandataire: Myon, Gérard Jean-Pierre

(56) Documents cités:
- EP-A- 0 563 486
- WO-A-92/12798
- FR-A- 2 572 662
- FR-A- 2 695 327
- GB-A- 2 256 679
- US-A- 3 168 120
- US-A- 4 322 022

## Description

L'invention concerne un dispositif de projection de produit de revêtement du type comprenant un réservoir à piston. Elle concerne en outre un procédé de remplissage du réservoir d'un tel dispositif.

Dans de nombreuses applications industrielles, on utilise des projecteurs de produit de revêtement embarqués sur des machines qui bougent en regard des objets à revêtir. Il est parfois utile d'associer un réservoir de produit de revêtement à un ou plusieurs projecteurs. Ceci permet par exemple d'appliquer des produits de revêtement électriquement conducteurs, tels que des peintures hydrosolubles, par la voie électrostatique sans recourir à de coûteux et complexes systèmes d'isolation électrique ou à des systèmes de charge électrostatique par effet Corona difficiles à mettre en oeuvre. Des installations de ce type sont connues par les demandes de brevet FR-A-2609252, FR-A-2695327 et FR-A-2703266 au nom de la demanderesse dont le contenu est inclus, par référence, dans la présente demande.

La précision recherchée pour le débit de produit de revêtement sortant du projecteur dépend essentiellement de la précision de la commande de déplacement du piston à l'intérieur du réservoir. Il est apparu que les systèmes comprenant un piston commandé par une tige d'actionnement sont plus précis que les systèmes à commande pneumatique ou hydraulique, c'est-à-dire pilotés avec un gaz. De plus, les systèmes avec commande pneumatique ou hydraulique comportent nécessairement un régulateur de pression situé entre le réservoir et le projecteur. Ce régulateur sert à piloter la pression ou le débit de produit fourni au projecteur. Il a un volume propre qui correspond à une quantité de produit de revêtement qui ne peut pas être projetée pendant les phases de revêtement: cette quantité doit être déversée dans une purge lors des changements de couleur. Le régulateur doit en outre être nettoyé avec du solvant lors des changements de couleur. Les systèmes avec tige d'actionnement du piston étant plus précis, ils permettent de s'affranchir du régulateur de pression et donc d'économiser du produit et du solvant.

Or, en cours de fonctionnement d'une installation, il peut s'avérer nécessaire de procéder à l'échange standard d'un réservoir ou d'un boîtier contenant un projecteur et un réservoir. Ce changement doit être rapide pour ne pas perturber la production en cours. Il peut aussi être nécessaire d'inspecter l'intérieur d'un réservoir pour détecter des éventuelles fuites de produit. Cette inspection doit aussi être la plus rapide possible.

Les systèmes connus incluant un piston commandé par une tige ne peuvent pas être démontés facilement. La tâche de l'opérateur est donc longue et délicate, ce qui est incompatible avec une maintenance rapide. Enfin, le coût des moyens d'entraînement et de mesure de déplacement et l'étalonnage dont ils font l'objet ne permettent pas de les changer à chaque opération de maintenance.

Dans les systèmes de l'art antérieur, en fin de phase de projection, le piston du réservoir de produit de revêtement ne doit pas être complètement plaqué sur la face correspondante du réservoir afin de permettre le mouvement tourbillonnaire du produit de nettoyage sur sa face avant, c'est-à-dire la face en contact avec le produit de revêtement. On prévoit en général des plots de 1 ou 2 mm qui servent de butée et maintiennent le piston écarté du fond du réservoir. Or, le volume de peinture correspondant est perdu à la fin de chaque phase de projection puisqu'il est déversé dans une purge en étant poussé par le produit de nettoyage. Ceci grève le coût d'exploitation de l'installation. De plus, une partie du produit de nettoyage n'est utilisée que pour évacuer ce reste de peinture et non pour nettoyer effectivement la face avant du piston, ce qui correspond à un second coût supplémentaire.

L'invention résout l'ensemble de ces problèmes.

Elle concerne un dispositif de projection de produit de revêtement conforme à la revendication 1.

En particulier, le piston et la tige d'actionnement peuvent être en appui simple l'un contre l'autre. La tige pousse le piston lors des phases de projection, ce qui permet un dosage précis de la quantité de peinture projetée. La tige est solidaire de ses moyens d'entraînement et de mesure de déplacement constitués, par exemple, par un moteur pas à pas et par un codeur, qui sont montés sur l'élément de structure qui supporte l'ensemble constitué par le projecteur et par le réservoir. Le piston est, quant à lui, prisonnier du réservoir. Ainsi, il est possible d'écarter le réservoir et le piston qu'il contient de l'élément de structure et de la tige qui lui est solidaire.

Il est aussi possible de prévoir que la tige est solidaire du piston mais qu'elle peut être facilement désengagée de ses moyens d'entraînement et de mesure de déplacement par translation le long de son axe de symétrie: On peut alors écarter aisément de l'élément de structure l'ensemble formé par le réservoir, le piston et la tige.

Dans les deux cas, le réservoir est solidaire de l'élément de structure par un plan de pose. Par un choix judicieux de la géométrie du réservoir et du plan de pose, il est possible d'accéder à l'intérieur du réservoir rapidement.

L'invention concerne aussi un procédé de remplissage d'un réservoir de produit de revêtement conforme aux revendications 8 et 9.

Ce procédé est mis en oeuvre avec un dispositif conforme à l'invention. Pendant les phases de nettoyage ou de remplissage, on peut soit écarter la tige du piston, soit débrayer les moyens d'entraînement en translation de la tige, soit écarter les moyens d'entraînement de la tige. Pendant les phases de nettoyage, c'est le produit de nettoyage qui déplace le piston alors que, pendant les phases de remplissage, c'est le produit de revêtement qui déplace le piston. Grâce à ce procédé, on ne crée pas de volume d'air dans le réservoir avant l'arrivée du produit. On ne risque pas de former des bulles d'air dans le produit présent dans le réservoir. Ce procédé permet aussi de repousser le piston sans que la pression qui le déplace ne soit transmise aux moyens d'actionnement et/ou de mesure de déplacement de la tige. On évite ainsi une trop forte résistance au mouvement du piston, ce qui permet de remplir d'autant plus vite le réservoir et on ne risque pas d'endommager les moyens d'entraînement et de mesure de déplacement en cas de mouvement trop rapide du piston, par exemple à cause d'une surpression dans le conduit d'alimentation en produit de revêtement.

L'invention sera mieux comprise et d'autres avantages de celle-ci apparaîtront plus clairement à la lumière de la description qui va suivre de trois modes de réalisation d'un dispositif de projection de produit de revêtement conforme à son principe donnée uniquement à titre d'exemple et faite en référence aux dessins annexés dans lesquels
- la figure 1 est une vue schématique en coupe d'un dispositif selon l'invention,
- la figure 2 est une vue schématique en coupe d'une variante de l'invention et
- la figure 3 est une vue schématique en coupe d'une seconde variante de l'invention.

Le dispositif de la figure 1 comprend un projecteur rotatif de produit de revêtement 1 muni d'un bol de pulvérisation 2 entraîné en rotation par le rotor 3 d'une turbine à air non représentée. Le projecteur 1 est alimenté en produit de revêtement à travers un conduit 4 ayant pour source un réservoir 5 mécaniquement solidaire du projecteur 1. Une vanne 6 de nettoyage/remplissage du réservoir est montée à la périphérie d'un boîtier 7 contenant le projecteur 1 et le réservoir 5. La vanne 6 est prévue pour coopérer avec une station de nettoyage/remplissage non représentée vers laquelle le boîtier 7 peut être déplacé à la fin des phases de projection. La vanne 6 est reliée au réservoir 5 par un conduit 8 où circulent un produit de nettoyage et un produit de revêtement selon une séquence prédéfinie. Un piston 9, mobile en translation à l'intérieur du réservoir 5 est utilisé pour pousser le produit de revêtement dans le conduit 4 au cours des phases de projection.

Le boîtier 7 est monté sur un élément de structure 10 au moyen d'un connecteur rapide tel que, par exemple, une bague 11 vissée sur un filetage externe 19 de l'élément de structure 10 et en appui sur un décrochement du boîtier 7. Le connecteur rapide pourrait aussi être un système à crochets ou tout autre système équivalent. L'élément de structure 10 peut être le poignet d'un robot multiaxe, le bras d'une machine latérale ou la poutre d'une machine de toit et, de manière général, tout élément, mobile ou fixe, susceptible de porter un projecteur de produit de revêtement.

Une tige d'actionnement 12 est en appui simple sur la face arrière du piston 9, c'est-à-dire la face qui n'est pas en contact avec le produit de revêtement. La tige 12 est translatée le long de son axe de symétrie XX' grâce à un ensemble vis-écrou. L'écrou ou coulisseau 13, sur lequel est fixée la tige 12 par une clavette 13a, est immobilisé en rotation par un système à gorge et clavette non représenté. Il est déplacé par la rotation d'une vis 14, elle-même entraînée par un moteur pas à pas 15 auquel elle est reliée par un jeu de courroies crantées 16. Un codeur 17, associé au moteur 15, permet de connaître à chaque instant la position du moteur 15, donc de la tige 12 et du piston 9.

Un plan de pose 18 traversé dans sa partie centrale par la tige d'actionnement 12 est monté à l'extrémité de l'élément de structure 10 au moyen de vis non représentées. Il comporte des orifices 19a, partiellement représentés, dans lesquels débouchent des conduits d'alimentation en air des éléments inclus dans le boîtier 7 et, éventuellement, des connecteurs électriques non représentés, par exemple destinés à permettre une projection par la voie électrostatique.

Un pion de centrage 20 prévu sur la partie centrale de la face arrière du piston 9 coopère avec un trou borgne 21 situé à l'extrémité de la tige d'actionnement 12 pour centrer la tige sur le piston. Ainsi les forces transmises au piston 9 par la tige 12 sont parallèles à l'axe XX' qui est aussi l'axe de symétrie du piston 9. Le piston n'a pas tendance à bouger perpendiculairement à cet axe, ce qui risquerait de le bloquer, voire de l'endommager ou de détériorer la partie cylindrique du réservoir 5. Une chemise cylindrique 22 en acier inox, en céramique ou en matériau isolant recouvre la paroi cylindrique interne du réservoir 5. Cette chemise 22 limite les frottements des segments 23 et 23' et du joint torique 24 portés par le piston 9. Du coté de l'élément de structure 10, la chemise 22 est prolongée par une chicane en matériau plastique isolant 25 qui pénètre dans les creux 26 formé sur la face arrière du piston 9 lorsque celui-ci est dans sa position correspondant au remplissage maximum du réservoir 5 représentée sur la figure 1. Cette chicane est entre autre utilisée lors de la projection par la voie électrostatique de produit de revêtement; elle sert à éviter le rampage de la haute tension de la masse de produit de revêtement contenue dans le réservoir 5 et portée à la haute tension vers l'élément de structure 10 qui est à la masse.

Lorsqu'il est nécessaire de démonter le boîtier 7 pour une opération de maintenance, il suffit de faire tourner la bague 11 pour la désengager du filetage 19 et l'ensemble du boîtier 7 est désolidarisé de l'élément de structure par un mouvement de translation dans la direction XX'. Le pion de centrage 20 est extrait du trou borgne 21 et le piston 9 et la tige d'actionnement 12 sont écartés l'un de l'autre. Même si l'assemblage entre le pion de centrage 20 et le trou borgne 21 était bloqué, l'extraction du pion de centrage aurait bien lieu puisque la chicane 25 de la chemise 22 retient le piston à l'intérieur du réservoir 5. Un autre boîtier 7 peut être immédiatement monté à la place du précédent et la production est interrompue pendant une durée minimale. En pratique, une opération de ce type dure moins d'une minute.

Le démontage du boîtier 7 permet aussi à l'opérateur de contrôler visuellement l'intérieur du réservoir 5 en repoussant le piston dans la position "réservoir vide" (à gauche sur la figure 1) et de vérifier, par exemple, que les segments 23 et 23' et le joint 24 sont toujours efficaces. En effet, l'emplacement de la tige d'actionnement permet d'envoyer un faisceau lumineux dans le réservoir et de l'inspecter.

Selon une variante de l'invention, la chemise 22 n'est pas prolongée par une chicane. Il est alors possible d'extraire le piston 9 du réservoir 5 par simple traction pour inspecter le fond du réservoir.

Par ailleurs, lorsque le boîtier 7 est monté, le fonctionnement est le suivant. Pendant les phases de projection, le moteur 16 travaille conformément à une consigne, ce qui fait tourner la vis 14 et déplace le coulisseau 13 vers la gauche de la figure 1. La tige d'actionnement 12 fixée sur le coulisseau 13 est aussi déplacée vers la gauche et pousse le piston 9 dans la même direction, ce qui a pour effet de vider le réservoir 5 en direction du projecteur 1 conformément à la consigne. Le codeur 17 détecte la position du moteur 15, ce qui permet de connaître celle du piston 9. Ce système précis peut être couplé avec une commande numérique.

A la fin de la phase de projection, le piston 9 repose contre la face interne du réservoir 5 dans laquelle est ménagée l'entrée du conduit 4. Comme il va apparaître dans la description qui suit, il n'est pas nécessaire de tenir le piston écarté du fond du réservoir ni de prévoir des plots d'écartement sur la face avant du piston.

La tige d'actionnement 12 est reculée d'une faible distance, de l'ordre de 1 mm, ce qui a pour effet de l'écarter du piston 9. Une quantité déterminée de produit de nettoyage est injectée dans le conduit 8 à travers la vanne 6. Ce produit de nettoyage débouche tangentiellement sur la face avant du piston 9 qu'il repousse puisque la tige 12 ne le maintien pas en position. De la sorte, le volume nécessaire au mouvement tourbillonnaire du produit de nettoyage est créé par le produit lui-même. Il n'existe donc pratiquement plus de volume de peinture perdu à la fin de chaque phase de projection, ce qui augmente d'autant les performances économiques du dispositif et diminue la pollution qu'il induit. De plus, les forces de friction du produit sur la face avant du piston sont d'autant plus fortes que le volume dans lequel pénètre le produit est faible, ce qui contribue à l'efficacité du nettoyage.

Après la phase de nettoyage, la tige 12 est amenée par le moteur 15 dans une position proche de celle qu'elle aura à la fin du remplissage. Le produit de revêtement est alors injecté dans le réservoir 5 et déplace le piston jusqu'à que celui-ci vienne en butée contre la tige 12. Pendant tout ce déplacement, la seule force qui doit être vaincue par le produit de revêtement débouchant dans le réservoir est celle des frottements du piston 5 sur la chemise 22. Comme précédemment, le moteur 16 et le codeur 17 ne risquent pas d'être endommagés. A la fin de la période de remplissage, le produit qui pénètre dans le réservoir doit pousser la tige 12 et ce mouvement est détecté par le codeur 17 puisqu'il est transmis par les courroies 16 au moteur 15. La quantité de produit présente dans le réservoir 5 peut alors être ajustée finement en pilotant les derniers millimètres de la course du piston avec le système d'entraînement constitué par le moteur 15, les courroies crantées 16 et le codeur 17.

La figure 2 représente une variante de l'invention dans laquelle les éléments similaires à ceux de la figure 1 portent les mêmes références majorées de 100. Ce mode de réalisation diffère du précédent en ce que la tige d'actionnement 112 est fixée sur la face arrière du piston 109, par exemple vissée dans un taraudage 150. Dans sa partie la plus éloignée du piston 109, la tige 112 est pourvue d'une canelure 151 et repose sur deux paliers 152 et 153 d'un bâti 154. Le bâti 154 porte une roue dentée 155 entraînée par un moteur débrayable 115. Un capteur 117 de déplacement de la tige 112 est aussi monté sur le bâti 154. La tige 112 est logée dans un manchon 156 fixe par rapport à l'élément de structure 110 et solidaire du bâti 154 grâce à une bague 157. Grâce à la cannelure, les mouvements de rotation de la roue dentée dans un sens ou dans l'autre correspondent à des translation de la tige 112 et du piston 109 dans les deux sens.

Lorsqu'il est nécessaire de démonter le boîtier 107, le moteur 115 est débrayé et la bague 111 est dévissée. Le boîtier 107 peut alors être extrait. Il entraîne la tige 112 qui est solidaire du piston, ce qui est possible puisque la cannelure peut entraîner la roue dentée librement du fait du débrayage du moteur 115. Le démontage du boîtier 107 est ainsi aisé et rapide et présente des avantages similaires à ceux envisagés avec le mode de réalisation de la figure 1.

A la fin d'une phase de projection, le piston 109 est poussé par la tige 112 contre la face correspondante du réservoir 105. Comme précédemment, il n'est pas nécessaire de laisser subsister un volume mort de produit de revêtement dans le réservoir. En effet, au début de la phase de nettoyage, le moteur 115 est débrayé et le produit de nettoyage débouchant tangentiellement dans le fond du réservoir 105 pousse le piston 109 jusqu'à une position détectée par le capteur 117. Au signal donné par le capteur 117, le moteur 115 est ré-embrayé et bloque le piston dans la position de nettoyage. De même, pendant la phase de remplissage, le moteur 115 est débrayé jusqu'à que le piston atteigne la position correspondant à la quantité désirée de produit de revêtement en fonction des caractéristiques de l'objet à revêtir. Il est ensuite ré-embrayé pour bloquer le piston en position jusqu'au début de la phase de projection. Le dosage de la quantité de produit de revêtement pénétrant dans le réservoir est ainsi rapide et précis.

La figure 3 représente une seconde variante de l'invention dans laquelle les éléments similaires à ceux de la figure 1 portent les mêmes références majorées de 200. Ce mode de réalisation diffère de celui de la figure 1 en ce que la tige 212 est solidaire du piston 209, par exemple venue de matière avec celui-ci. A son extrémité la plus éloignée du piston, elle est en appui simple dans un logement 250 situé à l'extrémité d'une autre tige 251 actionnée par un système d'entraînement constitué par un moteur pas à pas 215 et par les courroies associées 216. Un capteur de déplacement 217 permet le contôle des translations de la tige 251. Le fonctionnement est similaire à celui du mode de réalisation de la figure 1, la séparation entre les deux tiges 212 et 251 ayant lieu à la place de celle du piston 9 d'avec la tige 12. Le montage et le démontage sont aussi rapides et le procédé de l'invention peut être mis en oeuvre en faisant effectuer à la tige 251 une translation dans le sens X'X au début de la phase de nettoyage et/ou de la phase de remplissage du réservoir 205 pour l'écarter de la tige 212.

L'invention a été présentée avec un projecteur de type rotatif mais s'applique bien entendu à un pulvérisateur pneumatique, électrostatique ou non. Une combinaison des trois modes de réalisation représentés est en outre possible.

## Revendications

1. Dispositif de projection de produit de revêtement, du type comprenant au moins un projecteur (1,101,201) et un réservoir (5,105,205) à piston (9,109,209), ledit réservoir étant périodiquement rempli de produit de revêtement et/ou nettoyé avec un produit de nettoyage, caractérisé en ce que ledit piston est déplacé par une tige d'actionnement (12,112,212) lors des phases de projection, et en ce que ladite tige est susceptible d'être désolidarisée mécaniquement dudit piston ou de ses moyens d'entraînement en translation (15,16,115,155,215,216, 251) lors du remplissage ou du nettoyage dudit réservoir.

2. Dispositif selon la revendication 1 caractérisé en ce que ledit piston (9) et ladite tige (12) sont en appui simple l'un contre l'autre.

3. Dispositif selon la revendication 2 caractérisé en ce que ledit piston (9) et ladite tige d'actionnement (12) portent des moyens de centrage relatifs de l'un par rapport à l'autre (20,21).

4. Dispositif selon la revendication 1 caractérisé en ce qu'il comporte des moyens de retenue (25) dudit piston (9) à l'intérieur dudit réservoir (5).

5. Dispositif selon la revendication 1 caractérisé en ce que ladite tige (112) est solidaire dudit piston (109) et en ce que les moyens d'entraînement (115,155,215,216,251) de ladite tige permettent l'extraction de ladite tige.

6. Dispositif selon la revendication 5 caractérisé en ce que lesdits moyens d'entraînement (115,155) de ladite tige sont débrayables.

7. Dispositif selon la revendication 5 caractérisé en ce que lesdits moyens d'entraînement (215,251) comprennent un élément (251) en appui simple contre l'extrémité de ladite tige (212) qui n'est pas solidaire dudit piston (209).

8. Procédé de nettoyage ou de remplissage d'un réservoir (5,105,205) de produit de revêtement dans un dispositif de projection de produit de revêtement, ledit réservoir étant du type à piston (9,109,209), caractérisé en ce que, lors des phases de projection, le piston est déplacé par une tige d'actionnement (12,112,212) entraînée par des moyens d'entraînement en translation et en ce que, pendant une partie au moins des phases de nettoyage ou de remplissage dudit réservoir, ledit piston (9,109,209) est déplacé par le produit pénétrant dans ledit réservoir, un espace étant ménagé entre ledit piston (9) et ladite tige (12) ou entre ladite tige (212) et les moyens d'entraînement en translation (215,216,251) de ladite tige.

9. Procédé de nettoyage ou de remplissage d'un réservoir (5,105,205) de produit de revêtement dans un dispositif de projection de produit de revêtement, ledit réservoir étant du type à piston (9,109,209), caractérisé en ce que, lors des phases de projection, le piston est déplacé par une tige d'actionnement (12,112,212) entraînée par des moyens d'entraînement en translation et en ce que, pendant une partie au moins des phases de nettoyage ou de remplissage dudit réservoir, ledit piston (9,109,209) est déplacé par le produit pénétrant dans ledit réservoir, les moyens d'entraînement (115,155) en translation de ladite tige étant débrayés.

10. Procédé selon l'une des revendications 8 ou 9 caractérisé en ce que, avant le début de la phase de nettoyage suivante, ladite tige (12) est éloignée dudit piston (9), lesdits moyens d'entraînement (215,216,251) sont éloignés de ladite tige (212) ou lesdits moyens d'entraînement (115) sont débrayés.

## Claims

1. Apparatus for spraying a coating product, of the type comprising at least one sprayer (1, 101, 201) and a reservoir (5, 105, 205) having a piston (9, 109, 209), the said reservoir being periodically charged with coating product and/or cleaned with a cleaning product, characterised in that the said piston is moved by an operating rod (12, 112, 212) during spraying phases, and in that the said rod can be mechanically dissociated from the said piston or from its translation driving means (15, 16, 115, 155, 215, 216, 251) during the charging or the cleaning of the said reservoir.

2. Apparatus according to Claim 1, characterised in that the said piston (9) and the said rod (12) are simply supported one on the other.

3. Apparatus according to Claim 2, characterised in that the said piston (9) and the said operating rod (12) have relative means of centring one with respect to the other (20, 21).

4. Apparatus according to Claim 1, characterised in that it comprises means of restraining (25) the said piston (9) within the said reservoir (5).

5. Apparatus according to Claim 1, characterised in that the said rod (112) is fixed to the said piston (109) and in that the driving means (115, 155, 215, 216, 251) of the said rod allow the extraction of the said rod.

6. Apparatus according to Claim 5, characterised in that the said driving means (115, 155) of the said rod can be declutched.

7. Apparatus according to Claim 5, characterised in that the said driving means (215, 251) comprise an element (251) in simple support against the end of the said rod (212) that is not fixed to the said piston (209).

8. Process of cleaning or charging a reservoir (5, 105, 205) with coating product in an apparatus for spraying a coating product, the said reservoir being a piston type reservoir (9, 109, 209), characterised in that, during spraying phases, the piston is moved by an operating rod (12, 112, 212) driven by translation driving means, and in that, during at least some of the cleaning or charging phases of the said reservoir, the said piston (9, 109, 209) is moved by the product entering the said reservoir, a space having been provided between the said piston (9) and the said rod (12) or between the said rod (212) and the translation driving means (215, 216, 251) of the said rod.

9. Process of cleaning or charging a reservoir (5, 105, 205) with coating product in an apparatus for spraying a coating product, the said reservoir being a piston type reservoir (9, 109, 209), characterised in that, during spraying phases, the piston is moved by an operating rod (12, 112, 212) driven by translation driving means, and in that, during at least some of the cleaning or charging phases of the said reservoir, the said piston (9, 109, 209) is moved by the product entering the said reservoir, the translation driving means (115, 155) of the said rod being declutched.

10. Process according to one of Claims 8 or 9, characterised in that, before the beginning of the next cleaning phase, the said rod (12) is withdrawn from the said piston (9), the said driving means (215, 216, 251) are withdrawn from the said rod (212) or the said driving means (115) are declutched.

## Patentansprüche

1. Sprühvorrichtung für Beschichtungsmaterial mit mindestens einem Projektor (1, 101, 201) und einem Behälter (5, 105, 205) mit Kolben (9, 109, 209), wobei der Behälter periodisch mit Beschichtungsmaterial gefüllt und/oder mit einem Reinigungsmaterial gereinigt wird,
**dadurch gekennzeichnet,**
daß der Kolben durch eine Betätigungsstange (12, 112, 212) während der Sprühphasen verschoben wird und daß die Stange von dem Kolben oder seinen Mitteln zum translatorischen Antrieb (15, 16, 115, 155, 215, 216, 251) während der Füllung oder der Reinigung des Behälters mechanisch lösbar ist.

2. Vorrichtung nach Anspruch 1, dadurch gekennzeichnet, daß der Kolben (9) und die Stange (12) sich in einer einfachen Abstützung gegeneinander befinden.

3. Vorrichtung nach Anspruch 2, dadurch gekennzeichnet, daß der Kolben (9) und die Betätigungsstange (12) Mittel zur relativen Zentrierung zueinander (20, 21) tragen.

4. Vorrichtung nach Anspruch 1, dadurch gekennzeichnet, daß sie Haltemittel (25) des Kolbens (9) im Inneren des Behälters (5) umfaßt.

5. Vorrichtung nach Anspruch 1, dadurch gekennzeichnet, daß die Stange (112) fest mit dem Kolben (109) verbunden ist und daß die Mittel zum Antrieb (115, 155, 215, 216, 251) der Stange das Herausziehen der Stange ermöglichen.

6. Vorrichtung nach Anspruch 5, dadurch gekennzeichnet, daß die Antriebsmittel (115, 155) der Stange abkoppelbar sind.

7. Vorrichtung nach Anspruch 5, dadurch gekennzeichnet, daß die Antriebsmittel (215, 251) ein Element (251) umfassen, das sich in einfacher Abstützung gegen das Ende der Stange (212) befindet, die nicht fest mit dem Kolben (209) verbunden ist.

8. Verfahren zum Reinigen oder zum Füllen eines Behälters (5, 105, 205) für Beschichtungsmaterial in einer Sprühvorrichtung für Beschichtungsmaterial, wobei der Behälter einen Kolben (9, 109, 209) aufweist, dadurch gekennzeichnet, daß während der Sprühphasen der Kolben durch eine Betätigungsstange (12, 112, 212) verschoben wird, die von Mitteln zum translatorischen Antrieb angetrieben wird, und daß während eines Teils min destens der Reinigungs- oder Füllungsphasen des Behälters der Kolben (9, 109, 209) durch das in den Behälter eindringende Material verschoben wird, wobei ein Raum zwischen dem Kolben (9) und der Stange (12) oder zwischen der Stange (212) und den Mitteln zum translatorischen Antrieb (215, 216, 251) der Stange ausgebildet ist.

9. Verfahren zum Reinigen oder zum füllen eines Behälters (5, 105, 205) für Beschichtungsmaterial in einer Sprühvorrichtung für Beschichtungsmaterial, wobei der Behälter einen Kolben (9, 109, 209) aufweist, dadurch gekennzeichnet, daß während der Sprühphasen der Kolben durch eine Betätigungsstange (12, 112, 212) verschoben wird, die von Mitteln zum translatorischen Antrieb angetrieben wird, und daß während eines Teils mindestens der Reinigungs- oder Füllungsphasen des Behälters der Kolben (9, 109, 209) durch das in den Behälter eindringende Material verschoben wird, wobei die Mittel zum translatorischen Antrieb (115, 155) der Stange abgekoppelt werden.

10. Verfahren nach Anspruch 8 oder Anspruch 9, dadurch gekennzeichnet, daß vor dem Beginn der folgenden Reinigungsphase die Stange (12) vom Kolben (9) entfernt wird, wobei die Antriebsmittel (215, 216, 251) von der Stange (212) entfernt werden oder die Antriebsmittel (115) abgekoppelt werden.
